# EUROPÄISCHE PATENTANMELDUNG

(11) **EP 0 268 798 A2**
(43) Veröffentlichungstag der Anmeldung: **01.06.1988**
(21) Anmeldenummer: 87114782.3
(22) Anmeldetag: 09.10.1987
(51) Int. Cl.: B65D 77/04, B65D 81/38

(54) **Aufbewahrungs- und Ausgiessgefäss für eine Getränkedose**

(30) Priorität: 27.11.1986 DE 3640512
(71) Anmelder: Eitel, Barbara, D-8771 Michelrieth (DE)
(72) Erfinder: Eitel, Barbara, D-8771 Michelrieth (DE)
(74) Vertreter: Pöhner, Wilfried Anton, Dr.

(57) **Zusammenfassung**

Vorgeschlagen wird ein Aufbewahrungs- und Ausgießgefäß für eine Getränkedose 4, die aus einem Oberteil 1 und einem Unterteil 2 besteht, in dem sich die Dose 4 befindet. Oberteil 1 und Unterteil 2 sind lösbar miteinander verbunden, wobei das Oberteil 1 eine umlaufende Dichtmanschette 5 aufweist, die am Dosenrand 6 anliegt und das Oberteil 1 eine von der Oberseite 8 der Dose 4 ausgehende und nach außen führende Öffnung 7 aufweist, die außenseitig über eine lösbare Kappe 9 verschlossen ist.

## Beschreibung

Die Erfindung bezieht sich auf ein Aufbewahrungs- und Ausgießgefäß für eine Getränkedose, bestehend aus einem Ober- und Unterteil, in denen sich die Dose befindet.

Allgemein geläufig ist die Verwendung von Getränkedosen, in denen Biere, Säfte, Limonadengetränke und andere derartige Flüssigkeiten eingefüllt, anschließend luftdicht verschlossen und erst unmittelbar vor Gebrauch durch Abreißen einer im Deckel befindlichen Lasche geöffnet werden. Die Verwendung von Getränkedosen als Behältnis bieten den Vorteil absoluter Geschmacksneutralität, hoher Festigkeit, die Fähigkeit zur raschen, optimalen Kühlstellung sowie hundertprozentige Abdichtung gegen einfallendes Licht und der hierdurch hervorgerufenen Veränderungen des Getränkes. Die üblicherweise verwendeten Getränkedosen sind von unterschiedlicher Größe, jedoch in ihrer Form vergleichweise ähnlich, indem sie von zylinderförmigem Aufbau sind, dessen Länge ein Vielfaches des Radius beträgt und eine der Stirnseiten als Standfläche und die gegenüberliegende zur Anbringung der der Öffnung dienenden Lasche genutzt wird. Durch den vergleichsweise hochliegenden Schwerpunkt und der geringen Auflagefläche können Dosen leicht umstürzen und bei geöffnetem Zustand auslaufen.

Ein weiterer Nachteil von Getränkedosen besteht darin, daß sie nach erfolgtem Öffnen nicht mehr verschlossen werden können, so daß die in den Getränken enthaltene Kohlensäure entweicht und folglich zum als baldigen Verbrauch bestimmt sind, da sie andernfalls recht bald einen schalen Geschmack annehmen würden.

Hiervon ausgehend hat sich die Erfindung die Schaffung eines Aufbewahrungsgefäßes für Getränkedosen zur Aufgabe gemacht, mit deren Hilfe eine über längere Zeit mögliche Lagerung einer geöffneten Getränkedose und auch gleichzeitig ein problemloses Ausgießen möglich wird.

Gelöst wird diese Aufgabe erfindungsgemäß durch die Schaffung eines Gefäßes, welches aus einem lösbar miteinander verbundenen Ober- und Unterteil besteht, wobei das Oberteil eine umlaufende Dichtmanschette aufweist, die am Dosenrand anliegt und das Oberteil eine von der Oberseite der Dose ausgehende und nach außen führende Öffnung aufweist, die außenseitig über eine lösbare Kappe verschlossen ist.

Die lösbare Verbindung von Ober- und Unterteil gestattet die Herausnahme einer entleerten und das Einbringen einer vollen Getränkedose. Durch das Abziehen des Oberteiles legt sich die dort befindliche Dichtmanschette umlaufend an den Dosenrand an, wodruch eine Abdichtung gebildet wird. Deren Aufgabe besteht darin, bei bereits geöffneter Dose das Austreten des Getränks zu verhindern. Im Oberteil befindet sich eine von der Oberseite des Dose ausgehende und nach außen führende Öffnung. Im geöffneten Zustand erlaubt sie das Ausgießen des Getränks, ohne daß das Gefäß geöffnet werden muß. Um auch hier ein unbeabsichtigtes Verschütten zu unterbinden, ist diese dem Ausgießen dienende Öffnung außenseitig mit einer lösbaren Kappe verschlossen. Das erfindungsgemäße, der Aufbewahrung dienende Gefäß kann zum Ausgießen genutzt werden und eignet sich folglich zur Aufnahme von sowohl geöffneten als auch geschlossenen Dosen.

Der Vorteil des vorgeschlagenen Aufbewahrungs- und Ausgießgefäßes besteht in der Möglichkeit der geschützten und bis zu gewissem Grade auch thermisch isolierten Aufbewahrung einer geschlossenen und insbesondere auch geöffneten Dose, so daß bei unbeabsichtigtem Umstoßen kein Ausgießen und Verschütten des Getränkes vorkommen kann. Gleichzeitig erlaubt das Gefäß ein Ausgießen des Getränkes durch Öffnen der Kappe.

Durch die lösbare Verbindung des Ober- und Unterteiles wird das Herausnehmen und Austauschen der Getränkedose möglich. Im Rahmen der Erfindung steht hierbei grundsätzlich frei, auf welche Art und Weise die Verbindung zwischen Ober- und Unterteil erfolgt, wobei Ausführungsformen bevorzugt sind, die einen Schraub- und/oder Bajonett- und/oder Schnappverschluß und/oder einen Klappmechanismus aufweisen.

In einer Weiterbildung ist vorgesehen, auf das Oberteil von außen lösbar einen Becher, beispielsweise durch Aufstülpen zu befestigen. Er ermöglicht die Nutzung als Trinkbehältnis und dient dem Schutz der Kappe sowie ihrem Verschließmechanismus.

Besonders empfehlenswert ist eine doppelwandige Ausbildung von Ober- und/oder Unterteil und/oder Kappe. Aus dieser Maßnahme resultiert eine wesentliche Verbesserung der thermischen Isolierung und insbesondere des bei Getränken in aller Regel gewünschten Kühleffektes. Eine diesbezügliche Verbesserung ergibt sich, wenn der Raum innerhalb der Doppelwand mit geschäumtem Kunststoff ausgefüllt ist.

Schließlich wird zur Vermeidung von Verlusten der dem Verschließen, im Oberteil befindlichen Ausgießöffnung dienenden Kappe ein an dieser befestigtes elastisches Band vorgesehen, dessen anderes Ende mit dem Oberteil in Verbindung steht. Auch im ausgießbereiten Zustand d.h. bei geöffneter Kappe ist dann sichergestellt, daß sie nicht herunterfallen und verlorengehen kann. Das vorgeschlagene Gefäß eignet sich dann in besonderer Weise zur Verwendung im Freien, auf Wanderungen, beim Picknik oder ähnlichem.

Weitere Einzelheiten, Merkmale und Vorteile der Erfindung lassen sich dem nachfolgenden Beschreibungsteil entnehmenm in dem anhand der Zeichnung ein Ausführungsbeispiel der Erfindung näher erläutert wird. Sie zeigt in prinzipienhafter Wiedergabe einen Querschnitt in Richtung der Längsachse durch eine Ausfüh rungsform der Erfindung.

Das gezeigte Aufbewahrungs- und Ausgießgefäß besteht in seinem grundsätzlichen Aufbau aus einem Oberteil 1 und einem Unterteil 2, die im vorliegenden Fall über einen Schraubverschluß 3 sich randseitig überlappend miteinander verbunden sind. Gemeinsam bilden Oberteil 1 und Unterteil 2 im Inneren einen Hohlraum, in welchem sich die Getränkedose 4 befindet. Am Oberteil 1 ist eine Dichtmanschette 5 umlaufend befestigt, die am Dosenrand 6 anliegt. Im Oberteil 1 befindet sich eine nach außen führende Öffnung 7, die ausgeht von der Oberseite 8 der Dose, sich nach außen zu zylinderförmig verjüngt und an ihrer Außenseite über eine Kappe 9 verschlosssen ist.

Das vorgeschlagene Gefäß ermöglicht eine Getränkedose 4 insbesondere auch im geöffneten Zustand aufzubewahren, zu transportieren oder auf andere Arten zu handhaben und hierbei das Ausgießen des Getränkes zu gestatten. Die umlaufende Dichtmanschette 5 trägt Sorge dafür, daß das beim Verschwenken aus der Getränkedose 4 ausfließende Getränk einzig und allein durch Öffnen der Kappe 9 ausgegossen werden kann. Das Gefäß ist in dem durch die Kappe 9 bestimmten geschlossenen Zustand völlig dicht.

Ist die Getränkedose 4 entleert, wird das Oberteil 1 vom Unterteil 2 getrennt und die leere Getränkedose 4 gegen eine neue ersetzt.

Zur wesentlichen Verbesserung der thermischen Isolierung sind Oberteil 1 und Unterteil 2 doppelwandig ausgebildet und der dazwischen befindliche Raum 10 mit einem geschäumten Kunstoff ausgefüllt.

Um zu verhindern, daß die abgenommene Kappe verloren geht, ist an ihr ein elastisches Band 11 befestigt, dessen anderes Ende am Oberteil 1 angebracht ist.

Schließlich ist auf Oberteil 1 ein die durch die Kappe 9 definierte Ausgießöffnung umgebender Becher in umgestülptem Zustand aufgesetzt. Er dient einerseits dem Schutz der Kappe 9 und kann zusätzlich als Trinkgefäß benutzt werden.

## Patentansprüche

1. Aufbewahrungs- und Ausgießgefäß für eine Getränkedose, bestehend aus einem Ober- und Unterteil, in denen sich die Dose befindet, **dadurch gekennzeichnet,** daß Oberteil 1 und Unterteil 2 lösbar miteinander verbunden sind, daß das Oberteil 1 eine umlaufende Dichtmanschette 5 aufweist, die am Dosenrand 6 anliegt und das Oberteil 1 eine von der Oberseite 1 der Dose 4 ausgehende und nach außen führende Öffnung 7 aufweist, die außenseitig über eine lösbare Kappe 9 verschlossen ist.

2. Gefäß nach Anspruch 1, **dadurch gekennzeichnet,** daß Oberteil 1 und Unterteil 2 über einen Schraub- 3 und/oder Bajonett- und/oder Schnappverschluß und/oder einen Klappmechanismus miteinander verbindbar sind.

3. Gefäß nach Anspruch 1 oder 2, **gekennzeichnet durch** einen auf das Oberteil 1 von außen lösbar aufgebrachten Becher 12.

4. Gefäß nach einem der Ansprüche 1 bis 3, **gekennzeichnet durch** doppelwandige Ausbildung von Ober- 1 und/oder Unterteil 2 und/oder Kappe 9.

5. Gefäß nach Anspruch 4, **dadurch gekennzeichnet,** daß der Raum 10 innerhalb der Doppelwand mit geschäumtem Kunststoff ausgefüllt ist.

6. Gefäß nach einem der Ansprüche 1 bis 5, **gekennzeichnet durch** ein zwischen Kappe 9 und Oberteil 1 verlaufendes elastisches Band.
